# FASCICULE DE BREVET EUROPEEN

(11) **EP 0 311 516 B1**
(45) Date de publication et mention de la délivrance du brevet: **18.12.1991**
(21) Numéro de dépôt: 88402518.0
(22) Date de dépôt: 05.10.1988
(51) Int. Cl.: A62B 18/08, A62B 27/00

(54) **Raccord de masque respiratoire et masque respiratoire muni d'un tel raccord**
Anschlussstück für eine Atemschutzmaske und Maske mit einem solchen Anschlussstück
Connection piece for a breathing mask and mask presenting such a piece

(30) Priorité: 06.10.1987 FR 8713767
(43) Date de publication de la demande: 12.04.1989
(73) Titulaire: FERNEZ S.A., F-75018 Paris (FR)
(72) Inventeur: Yaouano Fabrice, F-02600 Villers Cotterets (FR)
(74) Mandataire: Hirsch, Marc-Roger

(56) Documents cités:
- WO-A-87/02898
- FR-A- 2 326 944
- US-A- 3 645 261

## Description

La présente invention a pour objet un perfectionnement aux raccords de masques respiratoires et plus particulièrement un perfectionnement permettant la détermination du taux de pollution de l'air contenu à l'intérieur du masque. Elle se rapporte également aux masques respiratoires contenant un tel raccord de masque perfectionné.

Il est d'une extrême importance de déterminer si l'étanchéité d'un masque respiratoire est satisfaisante et l'une des méthodes permettant cette détermination consiste à prélever, à l'aide d'une seringue hypodermique, un échantillon de l'air contenu dans le masque et de procéder à l'analyse de cet échantillon L'inconvénient de cette méthode est que, pour permettre le prélèvement, il est nécessaire que l'aiguille de la seringue hypodermique perce la paroi du masque, ce qui contribue au défaut d'étanchéité ultérieur du masque, surtout lorsque le nombre de prélèvements effectués pour un masque donné a été élevé.

La présente invention permet de pallier les inconvénients de ces méthodes de détermination du taux de pollution de l'air contenu à l'intérieur d'un masque respiratoire en apportant aux masques respiratoires un perfectionnement qui permette d'effectuer cette détermination sans percer la paroi du masque.

La présente invention a pour objet un raccord de masque respiratoire formé d'un élément de base et d'un couvercle, le fond de l'élément de base comportant un trou traversant permettant la détermination du taux de pollution d'air contenu à l'intérieur du masque, ce trou traversant étant muni d'un joint annulaire d'étanchéité et le fond du couvercle comportant un élément formant saillie ou téton destiné à pénétrer dans ledit trou traversant et à obturer de façon étanche ce trou traversant.

Selon une forme d'exécution du raccord de masque selon l'invention, l'obturation du trou traversant par l'élément en saillie ou téton est réalisée par contact étanche avec le joint annulaire.

Selon autre une forme d'exécution du raccord de masque selon l'invention, le joint annulaire est disposé dans un manchon métallique venant coiffer l'extrémité de la paroi du trou traversant se trouvant dans le fond de l'élément de base.

La présente invention a également pour objet un masque respiratoire perfectionné comportant un raccord de masque tel que défini ci-dessus, formé d'un élément de base et d'un couvercle, et comportant d'une part des moyens de prélèvement d'un échantillon de l'air contenu à l'intérieur du masque et d'autre part des moyens d'obturation de ces moyens de prélèvement, ces moyens de prélèvement étant disposés dans le fond de l'élément de base du raccord de masque et consistant en un trou traversant comportant des moyens annulaires d'étanchéité, un tronçon de tube de diamètre approprié étant susceptible d'être introduit par une de ses extrémités dans le trou et d'y coulisser tout en conservant un contact étanche avec les moyens d'étanchéité précités, et ces moyens d'obturation étant disposés dans le fond du couvercle en correspondance avec le trou traversant qu'ils sont destinés à obturer.

Selon un mode de réalisation de ce masque, les moyens d'obturation consistent en un élément formant saillie ou téton, disposés dans le fond du couvercle destiné à obturer le raccord de masque précité, l'extrémité de cet élément formant saillie, lors de l'adaptation du couvercle, pénétrant dans le trou traversant et l'obturant de façon étanche.

Selon un mode de réalisation de ce masque, l'obturation du trou traversant par l'élément en saillie ou téton est réalisée par contact étanche avec le joint annulaire.

Selon un autre mode de réalisation de ce masque, le joint annulaire est disposé dans un manchon métallique venant coiffer l'extrémité externe de la paroi du trou traversant située dans le fond de l'élément de base.

D'autres buts et avantages de l'invention apparaîtront à la lecture de la description suivante et des figures jointes données à titre illustratif et nullement limitatif:

- ― la figure 1: représente une vue de dessus de l'élément de base du raccord de masque dont le couvercle a été enlevé, montrant le fond de l'élément de base;
- ― la figure 2: représente une vue de la face interne du couvercle destiné à être adapté à l'élément de base pour fermer le raccord de masque représenté sur la figure 1;
- ― la figure 3: représente une vue détaillée en coupe de la de l'élément de base du raccord de masque selon l'invention, au cours d'un prélévement.
- ― la figure 4: représente une vue à grande échelle de la disposition d'un tronçon de tube dans le trou traversant.

La figure 1 représente une vue de dessus d'un raccord de masque 1, dont le couvercle a été enlevé, destinée à être adaptée à un masque respiratoire. Un tel raccord de masque permet d'assurer plus directement la respiration et de limiter les problèmes de condensation qui, dans de nombreux cas, se produisent sur l'oculaire et peuvent gêner considérablement la visibilité.

Ce raccord de masque 1 est par exemple représenté sous la référence 8 dans la demande de brevet français du 23 Juillet 1987 publiée sous le n° 2618340 au nom du même déposant dont le contenu doit être considéré dans le cadre de la présente description. Ce raccord de masque est une pièce située dans le masque et comportant:
― un filetage normalisé pour permettre l'adaptation par glissement de la cartouche filtrante;
― les soupapes ou clapets d'aspiration;
― et le dispositif de transmission de la parole.

Ce raccord de masque peut être moulé avec le reste de l'ensemble de la jupe ou peut être rapporté. Dans le couvercle 2, sont prévus des fentes 3 (figure 2) permettant d'assurer l'évacuation de l'air expiré.

Des diaphragmes ou membranes élastiques 4 servent de clapets ou soupapes d'expiration.

Un trou traversant 5 comporte des moyens d'étanchéité consistant en un joint d'étanchéité annulaire 7 placé dans un manchon métallique 6 venant coiffer l'extrémité externe du trou traversant située dans le fond 8 du raccord de masque 1 (figure 4). Un tronçon de tube calibré 9 est susceptible d'être introduit à glissement dans le trou traversant 5 où se produit un contact étanche par sa surface externe avec le joint annulaire 7.

Le couvercle 2, comportant les fentes 3 précitées, du raccord de masque comporte en regard du trou traversant 5, lorsque le couvercle 2 est adapté sur le raccord de masque, un téton 10 qui, après retarit du tronçon de tube 9 qui sert à effectuer le prélévement, pénètre dans le manchon 6, et, entrant en contact avec le joint annulaire 7, assure la fermeture étanche du trou traversant 5.

La détermination du taux de pollution de l'air contenu à l'intérieur du masque 11 se fait par enlèvement du couvercle 2, introduction dans le manchon 6 coiffant l'extrémité du trou traversant 5 d'une extrémité d'un tronçon de tube 9, adaptation d'un tube flexible 12 de prise d'échantillon classique (dont, à titre de simplification, seule une partie est représentée) à l'autre extrémité du tronçon de tube et prise d'un échantillon de l'air contenu dans le masque.

Lorsque la prise d'échantillon est achevée, l'appareil de prise d'échantillons et le tronçon de tube 9 sont retirés et le couvercle est remis en position, le téton 10 pénétrant alors dans le manchon métallique 6, et, entrant en contact avec les moyens d'étanchéité 7. L'ouverture du trou traversant 5 est alors hermétiquement obturée.

Lors de la prise d'un échantillon ultérieure, après enlèvement du couvercle 2 du raccord de masque, on introduit à nouveau dans le manchon 6 un tronçon de tube 9 et on recommence les opérations ainsi qu'indiqué ci-dessus.

## Revendications

1. Raccord de masque respiratoire formé d'un élément de base (1) et d'un couvercle (2), caractérisé en ce que le fond de l'élément de base comporte un trou traversant (5) permettant la détermination du taux de pollution d'air contenu à l'intérieur du masque, ce trou traversant étant muni d'un joint annulaire d'étanchéité (7) et en ce que le fond du couvercle comporte un élément formant saillie ou téton (10) destiné à pénétrer dans ledit trou traversant et à obturer de façon étanche ce trou traversant.

2. Raccord de masque selon la revendication 1, caractérisé en ce que l'obturation du trou traversant (5) par l'élément en saillie ou téton (10) est réalisée par contact étanche avec le joint annulaire (7).

3. Raccord de masque selon la revendication 1 ou 2, caractérisé en ce que le joint annulaire (7) est disposé dans un manchon métallique (6) venant coiffer l'extrémité externe de la paroi du trou traversant (5) située dans le fond de l'élément de base (1).

4. Masque respiratoire comportant un raccord de masque formé d'un élément de base (1) et d'un couvercle (2), caractérisé en ce qu'il comporte des moyens de prélèvement (5) d'un échantillon de l'air contenu à l'intérieur du masque et des moyens d'obturation (10) de ces moyens de prélèvement, ces moyens de prélèvement réalisés dans le fond (8) de l'élément de base du raccord de masque (1) consistant en un trou traversant (5) comportant des moyens annulaires d'étanchéité (7), et ces moyens d'obturation réalisés dans le fond du couvercle consistent en un élément formant saillie ou téton (10) destiné à pénétrer dans ledit trou traversant et à obturer de façon étanche ce trou traversant.

5. Masque selon la revendication 4, caractérisé en ce que l'extrémité de cet élément formant saillie (10), lors de l'adaptation du couvercle, est convenable à pénétrer dans le trou traversant (5) et ainsi à l'obturer de façon étanche.

6. Masque selon la revendication 5, caractérisé en ce que l'obturation du trou traversant (5) par l'élément en saillie ou téton (10) est obtenue par contact étanche avec le joint annulaire (7).

7. Masque selon une quelconque des revendications 4 à 6, caractérisé en ce que le joint annulaire (7) est disposé dans un manchon métallique (6) venant coiffer la paroi de l'extrémité externe du trou traversant (5) située dans le fond de l'élément de base.

8. Masque selon la revendication 4, caractérisé en ce que l'extrémité de cet élément formant saillie (10) est un tronçon de tube (9) de diamètre approprié susceptible d'être introduit par une de ses extrémités et de coulisser tout en conservant un contact étanche avec les moyens d'étanchéité (7) précités et ces moyens d'obturation étant disposés dans le fond du couvercle en correspondance avec le trou traversant qu'ils sont destinés à obturer.

## Claims

1. Breathing mask connection piece consisting of a base element (1) and a cover (2), characterized in that the bottom of the base element includes a through hole (5) enabling the pollution level of air contained inside the mask to be determined, said through hole being provided with an annular sealing joint (7) and in that the bottom of the cover includes an element forming a projection or stud (10) adapted to penetrate into said through hole and to close off said through hole in a sealed manner.

2. Mask connection piece according to claim 1, characterized in that closing off of said through hole (5) by the projecting or stud element (10) is achieved by means of sealing contact with the annular joint (7).

3. Mask connection piece according to claim 1 or 2, characterized in that the annular joint (7) is arranged inside a metallic sleeve (6) fitted over the outer end of the wall of said through hole (5) located in the bottom of the base element (1).

4. Breathing mask including a mask connection piece consisting of a base element (1) and a cover (2), characterized in that it includes means (5) for removing a sample of air contained inside said mask and means (10) for closing off the removing means, said removing means that are provided in the bottom (8) of the base element (1) of said mask connection piece consisting of a through hole (5) carrying annular sealing means (7), and said closing-off means provided in the bottom of said cover consisting of an element forming a projection or stud (10) adapted to penetrate into said through hole and to close off said through hole in a sealed manner.

5. Mask according to claim 4, characterized in that the end portion of said element forming a projection (10) is adapted whereby, when fitting said cover, to suitably fit into said through hole (5) and to thus close it off in a sealed manner.

6. Mask according to claim 5, characterized in that closing off of said through hole (5) by the projecting or stud element (10) is achieved by means of sealing contact with the annular joint (7).

7. Mask according to any one of claims 4 to 6, characterized in that the annular joint (7) is arranged inside a metallic sleeve (6) fitted over the wall of the outer portion of said through hole (5) located in the bottom of the base element (1).

8. Mask according to claim 4, characterized in that the end portion of said element forming a projection (10) is a section of tube (9) of suitable diameter to be introduced by means of one of its ends into, and to slide while maintaining sealing contact with, said sealing means (7), and said closing-off means being provided in the bottom of said cover at a position corresponding to that of the through hole they are adapted to close off.

## Patentansprüche

1. Aus einem Basiselement (1) und einem Deckel (2) bestehender Gasmaskenstutzen, dadurch gekennzeichnet, dass der Boden des Basiselements eine die Bestimmung des Verunreinigungsgrads der Luft im Maskeninneren gestattende Durchlassöffnung (5) aufweist, die mit einem Dichtungsring (7) versehen ist, und dass der Boden des Deckels einen zapfenförmigen Teil (10) besitzt, der dazu bestimmt ist, in die Durchlassöffnung einzudringen und dieselbe dicht zu verschliessen.

2. Maskenstutzen nach Anspruch 1, dadurch gekennzeichnet, dass die Abdichtung der Durchlassöffnung (5) vermittels des zapfenförmigen Teils (10) durch dichtes Anliegen an den Dichtungsring (7) erfolgt.

3. Maskenstutzen nach Anspruch 1 oder 2, dadurch gekennzeichnet, dass der Dichtungsring (7) in einen metallischen Rohrteil (6) eingesetzt ist, der über dem Aussenende der Wandung der Durchlassöffnung (5) am Boden des Basiselements (1) angeordnet ist.

4. Eine einen Maskenstutzen mit einem Basiselement (1) und einem Deckel (2) aufweisende Gasmaske, dadurch gekennzeichnet, dass sie Mittel (5) zur Entnahme von Luftproben aus dem Maskeninneren, sowie Mittel (10) zum Abdichten dieser Entnahmemittel umfasst, die am Boden (8) des Maskenstutzenbasiselements (1) ausgebildet sind und aus einer mit ringförmigen Dichtungsmitteln (7) versehenen Durchlassöffnung (5) bestehen, wobei die am Boden des Deckels ausgebildeten Dichtungsmittel aus einem zapfenförmigen Teil (10) bestehen, der in die Durchlassöffnung einführbar ist, um dieselbe dicht zu verschliessen.

5. Gasmaske nach Anspruch 4, dadurch gekennzeichnet, dass das Ende des zapfenförmigen Teils (10) geeignet ist, beim Anbringen des Deckels in die Durchlassöffnung (5) einzudringen, um sie dicht zu verschliessen.

6. Maske nach Anspruch 5, dadurch gekennzeichnet, dass die Abdichtung der Durchlassöffnung vermittels des zapfenförmigen Teils (10) durch Anliegen an den Dichtungsring (7) erfolgt.

7. Maske nach einem der Ansprüche 4 bis 6, dadurch gekennzeichnet, dass der Dichtungsring (7) in einem metallischen Rohrteil (6) eingesetzt ist, der über der Wandung des am Boden des Basiselements befindlichen Aussenendes der Durchlassöffnung (5) angeordnet ist.

8. Maske nach Anspruch 4, dadurch gekennzeichnet, dass der zapfenförmige Teil (10) durch einen Rohrteil (9) geeigneten Durchmessers gebildet ist, der mit einem seiner Enden einführbar und im Gleitsitz unter Aufrechterhaltung der dichten Anlage mit den Dichtungsmitteln (7) geführt wird, wobei die letzteren am Deckelboden in auf die von ihnen abzudichtende Durchlassöffnung ausgerichteter Lage ausgebildet sind.
